# EUROPÄISCHE PATENTSCHRIFT

(11) **EP 0 557 753 B1**
(45) Veröffentlichungstag und Bekanntmachung des Hinweises auf die Patenterteilung: **02.05.1997**
(21) Anmeldenummer: 93101707.3
(22) Anmeldetag: 04.02.1993
(51) Int. Cl.: H01H 79/00, H01H 1/50

(54) **Vorrichtung zum Schützen eines Geräts**
Protection device of an apparatus
Dispositif de protection d'un appareil

(30) Priorität: 25.02.1992 DE 4205699
(43) Veröffentlichungstag der Anmeldung: 01.09.1993
(73) Patentinhaber: ERBENGEMEINSCHAFT PETER HOFSÄSS, 75181 Pforzheim (DE)
(72) Erfinder: Hofsäss, Peter, W-7530 Pforzheim (DE); Radbruch, Jens, W-7531 (75245) Neulingen (DE)
(74) Vertreter: Otten, Hajo, Dr.-Ing.

(56) Entgegenhaltungen:
- EP-A- 0 453 596
- DE-U- 8 806 648
- FR-A- 899 106
- FR-A- 1 401 964

## Beschreibung

Die vorliegende Erfindung betrifft eine Vorrichtung zum Schützen eines Gerätes, z.B. einer Entladungslampe, mit einem in Reihe mit dem Gerät und seiner Stromversorgung geschalteten öffnenden Thermoschalter zum Unterbrechen der Stromversorgung bei Übertemperatur, und einem Heizelement, das bei Übertemperatur statt des Gerätes an die Stromversorgung angeschlossen ist.

Eine derartige Vorrichtung ist aus der FR-A-1 401 964 bekannt.

Bei der bekannten Vorrichtung ist der Thermoschalter ein Wechselschalter, der entweder das zu schützende Gerät oder aber den Heizwiderstand mit der Stromversorgung verbindet. Zu diesem Zweck sind Gerät und Heizwiderstand einen Endes zusammengeschaltet und mit der Stromversorgung verbunden, während die beiden anderen Anschlüsse von Gerät und Heizelement über den Thermoschalter wahlweise mit dem anderen Anschluß der Stromversorgung verbindbar sind.

Unterhalb der Ansprechtemperatur des Thermoschalters ist das zu schützende Gerät mit der Stromversorgung verbunden. Erhöht sich jetzt die Temperatur des Gerätes in unzulässiger Weise, so schaltet der Thermoschalter um, trennt also das Gerät von der Stromversorgung und verbindet statt dessen den Heizwiderstand mit der Stromversorgung. Der jetzt vom Strom durchflossene Heizwiderstand entwickelt eine Wärme, die ausreicht, den Thermoschalter offenzuhalten.

Der bekannte Thermoschalter ist ein Spezialbauteil, bei dem der Heizwiderstand zwar in das Gehäuse integriert ist, aber dennoch gesondert verschaltet werden muß.

Bei vergleichbaren Vorrichtungen ist ein sich bei Übertemperatur öffnender Thermoschalter in Parallelanordnung zu einem Heizelement vorgesehen, wobei beide in Reihe mit der zu schützenden Last geschaltet sind. Der geschlossene Thermoschalter hat einen geringen Widerstand, so daß der Stromfluß im wesentlichen über diesen erfolgt, während über das parallel geschaltete Heizelement praktisch kein Stromfluß erfolgt, so daß dieses auch nicht heizt. Wenn aufgrund einer Störung die zu schützende Last eine Übertemperatur erreicht, wird der Temperaturschalter geöffnet, so daß über ihn kein Strom mehr zur Last fließen kann. Ein durch den Widerstand von Last- und Heizelement bestimmter geringer Strom, der aber dennoch zum Aufheizen des Heizelementes ausreicht, fließt jetzt über das Heizelement und erwärmt dieses, so daß der öffnende Thermoschalter durch das Heizelement geöffnet gehalten wird.

Bei gewissen Geräten, wie insbesondere Entladungslampen, reicht im Störfalle der sehr geringe Reststrom nicht aus, um den Thermoschalter offenzuhalten, so daß es hier zu einem unerwünschten Takten kommt.

Bei der aus der eingangs erwähnten FR-A-1 401 964 bekannten Vorrichtung wird dieses Takten auch bei solchen Geräten, bei denen im Störfall lediglich ein geringer Reststrom fließt, dadurch vermieden, daß das Gerät völlig von der Stromversorgung weggeschaltet wird und der Heizstrom lediglich durch den Widerstand des Heizelementes bestimmt wird.

Wegen des gesondert zu verdrahtenden Heizelementes ist der Montageaufwand bei der bekannten Vorrichtung jedoch relativ hoch. Der als Umschalter ausgebildete Thermoschalter ist darüber hinaus ein Spezialbauteil mit allen damit verbundenen Nachteilen.

Vor diesem Hintergrund ist es Aufgabe der vorliegenden Erfindung, die eingangs genannte Vorrichtung derart weiterzubilden, daß sie einfach aufgebaut werden kann und einfach zu verkabeln ist.

Bei der eingangs genannten Vorrichtung wird diese Aufgabe erfindungsgemäß dadurch gelöst, daß ein weiterer, schließender Thermoschalter vorgesehen ist, der in Reihe mit dem Heizelement angeordnet ist, wobei die Reihenschaltung aus Heizelement und Thermoschalter parallel zu der Reihenschaltung aus Gerät und Thermoschalter angeordnet ist.

Erfindungsgemäß wird also neben dem reinen Öffner noch ein reiner Schließer vorgesehen, die beide in üblicher Weise ausgebildet sind.

Wenn bei einer Störung der Last eine Übertemperatur auftritt, wird dadurch der in Reihe mit der Last liegende Thermoschalter geöffnet und gleichzeitig der parallel zu der Last und dem öffnenden Thermoschalter liegende schließende Thermoschalter geschlossen, so daß dieser die mit ihm in Reihe geschaltete Heizung an die Versorgungsspannung legt. Nun findet ein Stromfluß durch die Heizung statt, der die Heizung aufheizt, so daß diese den öffnenden Thermoschalter geöffnet und den schließenden Thermoschalter geschlossen halten kann.

Hierdurch wird sicher ein Takten des Öffners und damit eine zusätzliche Belastung der Last vermieden, bis die Spannung manuell geschaltet wird.

Gemäß bevorzugter Ausgestaltung ist vorgesehen, daß das Heizelement selbststabilisierend ist, wobei insbesondere das Heizelement ein Kaltleiter ist. Eine Weiterbildung sieht vor, daß die Schalter Bimetallschalter sind. Um eine kompakte Bauweise zu erreichen, sehen weitere Ausgestaltungen vor, daß das Heizelement in unmittelbarem Wärmekontakt zu den Schaltern steht, wobei insbesondere die Schalter und das Heizelement in einer gemeinsamen Umhüllung angeordnet sind.

In weiterer konkreter Ausbildung kann vorgesehen sein, daß die Bimetallschalter in einem elektrisch leitenden Gehäuse angeordnet sind, das einen ihrer Kontakte bildet, wobei insbesondere das Heizelement zwischen den beiden metallisch leitenden Gehäusen der Schalter diese berührend angeordnet ist und lediglich der Schutzschalter, nicht aber der Schließschalter an seinem Gehäuse mit einem elektrischen Anschluß versehen ist.

Eine bevorzugte konkrete Ausgestaltung sieht vor, daß die beiden Schalter mit ihren Böden unter Zwischenlage des Heizelements gegeneinander gerichtet angeordnet sind, wobei ein zusätzlicher mechanischer Erhalt dadurch erreicht werden kann, daß die gesamte Einheit aus den beiden Schaltern und dem Heizelement beispielsweise in einem Schrumpfschlauch angeordnet ist.

Alternative Ausgestaltungen sehen vor, daß die Schalter nebeneinander angeordnet sind, wobei das Heizelement unterhalb ihrer Böden angeordnet ist und eine elektrische sowie Wärmebrücke bildet, und daß die beiden Schalter nebeneinander angeordnet sind und das Heizelement zwischen ihnen angeordnet ist, wobei im letzteren Falle das Heizelement zwischen zwei ebenen Schenkeln elektrisch leitender Übertragungswinkel angeordnet sind, deren weiterer winkliger Schenkel unten den Boden der Schalter berührt.

Zur elektrischen Isolierung und Vermeidung jeglichen Leckstroms zwischen den beiden Schaltern, die vorzugsweise in der genannten gemeinsamen Umhüllung angeordnet sind, sieht eine weitere Ausbildung vor, daß die Schalter auf ihrer Oberseite durch eine Isolierschicht überdeckt sind, die lediglich in Mittelbereichen der Schalter mit einer Öffnung zur Kontaktierung von elektrischen Anschlüssen am weiteren Kontakt der Schalter freigelassen sind.

Weitere Vorteile und Merkmale der Erfindung ergeben sich aus den Ansprüchen und aus der nachfolgenden Beschreibung, in der Ausführungsbeispiele unter Bezugnahme auf die Zeichnung im einzelnen erläutert sind. Dabei zeigt:
- Figur 1: eine schematische Darstellung der der erfindungsgemäßen Vorrichtung in ihren sämtlichen Ausgestaltungen zugrundeliegenden Schaltung;
- Figur 2a bis 2c: eine erste Ausführungsform der erfindungsgemäßen Vorrichtung in Seitenansicht sowie Draufsicht von oben und von unten;
- Figuren 3a bis 3d: eine zweite Ausführungsform der erfindungsgemäßen Vorrichtung in einem vertikalen Längsschnitt (Figur 3a), einer Phantomdarstellung in Draufsicht (Figur 3b), einer Stirnseitenansicht (3c) und einem vertikalen Querschnitt (3d); und
- Figuren 4a bis 4d: eine weitere erfindungsgemäße Ausgestaltung der Vorrichtung mit gleichen Darstellungsweisen bzw. Sichtweisen wie die der Figuren 3a bis 3d.

Die erfindungsgemäße Vorrichtung dient zum Schutz vor Übertemperatur bei einer Last, bei der im Störfall nur noch ein so geringer Reststrom fließt, daß dies für die übliche Selbsthaltung des Thermo-Schutzschalters mit parallel zu diesen, aber gemeinsam mit diesen in Reihe zur Last geschalteten Heizwiderstand nicht ausreicht.

Erfindungsgemäß ist daher vorgesehen, daß parallel zu dem in üblicher Weise vorgesehenen als Öffner bzw. Thermoschutzschalter 2 ausgebildeten Thermoschutzschalter und der Last gemeinsam in Reihe eine Heizung 3 und ein als Schließer wirkender Thermoschalter 4 geschaltet bzw. angeordnet sind, wie dies in Figur 1 dargestellt ist.

Thermoschutzschalter 2, Heizung 3, als Schließer wirkender Thermoschalter 4 sind dabei vorzugsweise als eine Einheit ausgebildet, die räumlich nahe der Last 1 angeordnet wird. Die Heizung 3 ist in bevorzugter Ausgestaltung ein selbststabilisierender Widerstand, wie ein Kaltleiter, insbesondere in Form eines Bariumtitanat-PTC-Elements.

Der Thermoschutzschalter 2 und der Schließschalter 4 haben gleiche Umschalttemperaturen. Wenn die Schalttemperatur aufgrund eines Störfalls an der Last 1, eines Wärmestaus oder dergleichen überschritten wird, so öffnet einerseits der Thermoschutzschalter 2, andererseits schließt der Schließschalter 4. Durch das Öffnen des Thermoschutzschalters 2 wird die Last 1 vom Netz weggenommen und daher geschützt. Durch das Schließen des Schließschalters 4 wird die Heizung 3 an das Netz angelegt und heizt damit. Durch das Heizen der Heizung 3 wird eine ausreichende Temperatur erzielt, auch wenn nach dem Abschalten der Last 1 diese keine erhöhte Temperatur mehr erzeugt, um derart den Thermoschutzschalter 2 dauernd offenzuhalten und ein Takten und damit ein wieder Ein- und wieder Ausschalten der Last 1 zu verhindern.

Die Thermoschalter 2,4 sind vorzugsweise als Bimetallschalter in an sich bekannter Weise ausgebildet.

Eine erste konkrete Ausführungsform der erfindungsgemäßen Vorrichtung ist in den Figuren 2a bis 2c dargestellt.

Der Thermoschutzschalter 2 und der Schließschalter 4 sind in üblicher Weise ausgebildete Bimetallschalter mit einem metallischen Gehäuse 6 bzw. 7, das jeweils den einen Kontaktanschluß des Schalters 2 bzw. 4 bildet. Die Gehäuse 6,7 sind flache pastillenartige Gehäuse mit einem flachen Kreisförmigen Boden. Bei der Ausgestaltung der Figuren 2a bis 2b sind die Schalter 2,4 mit ihren Böden 8,9 gegeneinander gerichtet und zwischen den Böden 8,9 ist das Heizelement 3 angeordnet. Dieses besteht, wie gesagt, aus einer PTC-Pastille. Es kann, soweit es in üblicher Weise metallisierte Oberflächen auf seiner Stirnseite 11,12 aufweist, mit den Böden der Schalter 2,4 verlötet sein, um derart nicht nur eine gute elektrische und eine gute Wärmeverbindung zu diesen zu bilden, sondern eine mechanische Verbindung, wodurch die gesamte Einheit als solche zusammengehalten wird. Es könnte weiterhin vorgesehen sein, daß zur alternativen oder zusätzlichen mechanischen Sicherung die gesamte Einheit aus Schaltern 2,4 und Heizung 3 durch eine Umhüllung, wie ein Schrumpfschlauch ummantelt sind, der die Teile zusammenhält und die Schalter 2, 4 von beiden Seiten gegen die Heizung 3 drückt.

Der Thermoschutzschalter 2 ist einerseits an seinem gegenüber seinem Gehäuse 6 isolierten Kontakt 13 (auf der seinem Boden 8 gegenüberliegenden Stirnseite) mit einer Anschlußlitze 14, andererseits an seinem Gehäuse mit einer Anschlußlitze 16 versehen, während der Schließschalter 4 lediglich an seinem gegenüber dem Gehäuse 7 isolierten Kontakt 17 mit einer Anschlußlitze 18 versehen ist. Die Anschlußlitzen können in üblicher Weise befestigt, wie festgelötet oder festgeschweißt sein.

Die Anschlußlitze 14 wird mit der einen Seite der Last 1, die Anschlußlitze 16 mit dem einen Anschluß des Netzes und die Anschlußlitze 18 mit der anderen Seite der Last und der anderen Seite des Netzes verbunden. Derart wird die Schaltung der Figur 1 realisiert. Die Einheit der Figuren 2a bis 2c wird räumlich eng bei der Last angeordnet, beispielsweise in einer Entladungslampenleuchte mitintegriert.

Die Figuren 3a bis 3d zeigen eine weitere Ausgestaltung der erfindungsgemäßen Vorrichtung. Hier sind die Schalter 2,4 gemeinsam nebeneinander in einem flachen isolierenden Gehäuse 21 angeordnet, welches durch einen Deckel 22 beispielweise mittels Nieten 23 verschlossen ist.

Zwischen den beiden Schaltern 2,4 ist das Heizelement 3 angeordnet. Um einen guten Wärme- und elektrischen Kontakt zu schaffen sitzen die Schalter 2,4 auf einem Unterschenkel 26,27 von elektrisch leitenden Winkelteilen 28,29 auf, deren Seitenschenkel 31,32 jeweils neben den einander zugewandten Seiten der Schalter 2,4 sich pararallel zueinander erstrecken und zwischen denen das Heizelement 3 angeordnet ist. Ein Preßdruck wird dadurch erreicht, daß die Schalter 2,4 an ihren den Schenkeln 31, 32 entgegengesetzten Seiten durch Formausbildungen 33, 34 des Gehäuses 21 gehalten sind und gegeneinander gedrückt werden, so daß die Schenkel 31,32 fest gegen das Heizelement gedrückt werden. Hierdurch wird der gewünschte gute elektrische und Wärme-Kontakt bewirkt.

Die Anschlußkontakte 14,16,18 sind jeweils mit den gleichen Bezugszeichen bezeichnet wie die entsprechenden Anschlüsse bei der Ausgestaltung der Figuren 2a bis 2c. Bei der Ausgestaltung der Figuren 3a bis 3d sind sie durch flache Laschen gebildet, die einerseits auf Anschluß 14, 18 an dem gegenüber dem jeweiligen Gehäuse 6,7 isolierten oberen Kontakt der Schalter 2,4 anliegen und gegen diese durch den Deckel 22 gedrückt werden, wobei Laschen seitlich aus dem Gehäuse heraus geführt sind. Der Anschluß 16 weist ein bogenförmiges Kontaktteil 36 auf, welches seitlich innerhalb der Formausbildung 33 an der Seitenwand des Temperaturschutzschalters 2 anliegt.

Im Kontaktbereich sind die Kontakte 14, 18 mit einer federnd anliegenden Lasche 37, 38 versehen.

Die Ausgestaltung der Figuren 4a bis 4d ist ähnlich der der Figuren 3a bis 3d. Gleiche Elemente sind mit gleichen Bezugszeichen gezeichnet; hinsichtlich gleicher Elemente wird auf die Erläuterung der Figuren 3a bis 3d verwiesen. Bei dieser Ausgestaltung ist ein langgestrekktes Heizelement in Form eines PTC-Bariumtitanat-Streifens oder dergleichen unterhalb der beiden - ebenso wie bei den Figuren 3a bis 3d - nebeneinander angeordneten Schalter 2,4 angeordnet, so daß es mit seiner Oberseite 41 an den Böden 8,9 der Gehäuse 6,7 der Schalter 2,4 anliegt. Der Anpreßdruck wird ebenso wie bei der Ausgestaltung der Figuren 3a bis 3d durch den aufgesetzten Deckel 22 bewirkt. Hierdurch wird ein direkter guter Wärme- und elektrischer Kontakt zwischen den Schaltern 2,4 und dem Heizelement 3 erzeugt.

## Patentansprüche

1. Vorrichtung zum Schützen eines Gerätes (1), z.B. einer Entladungslampe, mit
einem in Reihe mit dem Gerät (1) und seiner Stromversorgung geschalteten öffnenden Thermoschalter (2) zum Unterbrechen der Stromversorgung bei Übertemperatur, und
einem Heizelement (3), das bei Übertemperatur statt des Gerätes (1) an die Stromversorgung angeschlossen ist,
dadurch gekennzeichnet, daß ein weiterer, schließender Thermoschalter (4) vorgesehen ist, der in Reihe mit dem Heizelement (3) angeordnet ist, wobei die Reihenschaltung aus Heizelement (3) und Thermoschalter (4) parallel zu der Reihenschaltung aus Gerät (1) und Thermoschalter (2) angeordnet ist.

2. Vorrichtung nach Anspruch 1, dadurch gekennzeichnet, daß das Heizelement (3) selbststabilisierend ist.

3. Vorrichtung nach Anspruch 1 oder 2, dadurch gekennzeichnet, daß das Heizelement (3) ein Kaltleiter ist.

4. Vorrichtung nach einem der Ansprüche 1 bis 3, dadurch gekennzeichnet, daß die Thermoschalter (2, 4) Bimetallschalter sind.

5. Vorrichtung nach einem der Ansprüche 1 bis 4, dadurch gekennzeichnet, daß das Heizelement (3) in unmittelbarem Wärmekontakt zu den Thermoschaltern (2, 4) steht.

6. Vorrichtung nach Anspruch 4 oder Anspruch 4 und Anspruch 5, dadurch gekennzeichnet, daß die Bimetallschalter in einem elektrisch leitenden Gehäuse (6, 7) angeordnet sind, das einen ihrer Kontakte bildet.

7. Vorrichtung nach einem der vorangehenden Ansprüche, dadurch gekennzeichnet, daß die Thermoschalter (2, 4) und das Heizelement (3) in einer gemeinsamen Umhüllung angeordnet sind.

8. Vorrichtung nach Anspruch 6, dadurch gekennzeichnet, daß das Heizelement (3) zwischen den beiden metallisch leitenden Gehäusen (6, 7) der Thermoschalter (2, 4) diese berührend angeordnet ist und lediglich der öffnende Thermoschalter (2), nicht aber der schließende Thermoschalter (4) an seinem Gehäuse (6, 7) mit einem elektrischen Anschluß (16) versehen ist.

9. Vorrichtung nach Anspruch 8, dadurch gekennzeichnet, daß die beiden Thermoschalter (2, 4) mit ihren Böden (8, 9) unter Zwischenlage des Heizelements (3) gegeneinander gerichtet angeordnet sind.

10. Vorrichtung nach Anspruch 8, dadurch gekennzeichnet, daß die Thermoschalter (2, 4) nebeneinander angeordnet sind, wobei das Heizelement (3) unterhalb ihrer Böden (8, 9) angeordnet ist und eine elektrische sowie eine Wärme-Brücke bildet.

11. Vorrichtung nach Anspruch 8, dadurch gekennzeichnet, daß die beiden Thermoschalter (2, 4) nebeneinander angeordnet sind und das Heizelement (3) zwischen ihnen angeordnet ist.

12. Vorrichtung nach Anspruch 11, dadurch gekennzeichnet, daß das Heizelement (3) zwischen zwei ebenen Schenkeln (31, 32) elektrisch leitender Übertragungswinkel (28, 29) angeordnet ist, deren weiterer winkliger Schenkel (26, 27) den Boden (8, 9) der Thermoschalter (2, 4) berührt.

13. Vorrichtung nach einem der Ansprüche 9 bis 11, dadurch gekennzeichnet, daß die Thermoschalter (2, 4) auf ihrer Oberseite durch eine Isolierschicht überdeckt sind, die lediglich in Mittelbereichen der Thermoschalter (2, 4) mit einer Öffnung zur Kontaktierung von elektrischen Anschlüssen am weiteren Kontakt der Thermoschalter (2, 4) freigelassen sind.

## Claims

1. Device for protecting an appliance (1), for example a discharge lamp, having
a normally-closed thermostatic switch (2) connected in series with the appliance (1) and its power supply, to interrupt the power supply in the event of overheating, and
a heating element (3) that in the event of overheating is connected to the power supply instead of the appliance (1),
**characterised in that** a further normally-open thermostatic switch (4) is provided, which is arranged in series with the heating element (3), the series circuit comprising heating element (3) and thermostatic switch (4) being arranged in parallel with the series circuit comprising appliance (1) and thermostatic switch (2).

2. Device according to Claim 1, **characterised in that** the heating element (3) is self-stabilizing.

3. Device according to Claim 1 or 2, **characterised in that** the heating element (3) is a PTC thermistor.

4. Device according to one of Claims 1 to 3, **characterised in that** the thermostatic switches (2, 4) are bimetallic switches.

5. Device according to one of Claims 1 to 4, **characterised in that** the heating element (3) is in direct thermal contact with the thermostatic switches (2, 4).

6. Device according to Claim 4 or Claim 4 and Claim 5, **characterised in that** the bimetallic switches are arranged in an electrically conducting housing (6, 7), which forms one of their contacts.

7. Device according to one of the preceding Claims, **characterised in that** the thermostatic switches (2, 4) and the heating element (3) are arranged in a common sheathing.

8. Device according to Claim 6, **characterised in that** the heating element (3) is arranged between and makes contact with the two metallic conducting housings (6, 7) of the thermostatic switches (2, 4) and only the normally-closed thermostatic switch (2), but not the normally-open thermostatic switch (4), is provided with an electrical connection (16) on its housing.

9. Device according to Claim 8, **characterised in that** the two thermostatic switches (2, 4) are arranged with their bases (8, 9) opposite each other with the heating element (3) interposed between them.

10. Device according to Claim 8, **characterised in that** the thermostatic switches (2, 4) are arranged alongside each other, the heating element (3) being arranged beneath their bases (8, 9) and forming an electrical as well as a thermal shunt.

11. Device according to Claim 8, **characterised in that** the two thermostatic switches (2, 4) are arranged alongside each other and the heating element (3) is arranged between them.

12. Device according to Claim 11, **characterised in that** the heating element (3) is arranged between two flat limbs (31, 32) of electrically conducting brackets (28, 29), whose further angled limb (26, 27) makes contact with the bases (8, 9) of the thermostatic switches (2, 4).

13. Device according to one of Claims 9 to 11, **characterised in that** the top sides of the thermostatic switches (2, 4) are covered by an insulating layer, and are left exposed only in the central regions of the thermostatic switches (2, 4), with an opening for making electrical connections to the further contact of the thermostatic switches (2, 4).

## Revendications

1. Dispositif pour la protection d'un appareil (1), par exemple d'une lampe à décharge, comportant
un interrupteur thermique (2) à ouverture, monté en série avec l'appareil (1) et son alimentation électrique, pour l'interruption de l'alimentation électrique en cas de température anormalement élevée, et
un élément chauffant (3), qui, en cas de température anormalement élevée, est raccordé, à la place de l'appareil (1), à l'alimentation électrique,
caractérisé en ce qu'il est prévu un autre interrupteur thermique (4) à fermeture, qui est monté en série avec l'élément chauffant (3), le circuit en série constitué de l'élément chauffant et de l'interrupteur thermique (4), étant parallèle au circuit en série constitué de l'appareil (1) et de l'interrupteur thermique (2).

2. Dispositif selon la revendication 1, caractérisé en ce que l'élément chauffant (3) est autostabilisant.

3. Dispositif selon la revendication 1 ou 2, caractérisé en ce que l'élément chauffant (3) est un conducteur froid.

4. Dispositif selon l'une des revendications 1 à 3, caractérisé en ce que les interrupteurs thermiques (2, 4) sont des interrupteurs à bilame.

5. Dispositif selon l'une des revendications 1 à 4, caractérisé en ce que l'élément chauffant (3) est en contact thermique direct avec les interrupteurs thermiques (2, 4).

6. Dispositif selon la revendication 4 ou la revendication 4 et la revendication 5, caractérisé en ce que les interrupteurs à bilame sont placés dans un boîtier (6, 7) électriquement conducteur, qui forme l'un de leurs contacts.

7. Dispositif selon l'une des revendications précédentes, caractérisé en ce que les interrupteurs thermiques (2, 4) et l'élément chauffant (3) sont placés dans une enveloppe commune.

8. Dispositif selon la revendication 6, caractérisé en ce que l'élément chauffant (3) est placé entre les deux boîtiers (6, 7) métalliques conducteurs des interrupteurs thermiques (2, 4), de manière à toucher ceux-ci et seul l'interrupteur thermique (2) à ouverture, mais non l'interrupteur thermique (4) à fermeture, est pourvu sur son boîtier (6, 7) d'un branchement électrique (16).

9. Dispositif selon la revendication 8, caractérisé en ce que les deux interrupteurs thermiques (2, 4) avec leurs fonds (8, 9) sont dirigés l'un contre l'autre avec insertion de l'élément chauffant (3).

10. Dispositif selon la revendication 8, caractérisé en ce que les interrupteurs thermiques (2, 4) sont disposés côte à côte, l'élément chauffant (3) étant situé au-dessous de leurs fonds (8, 9) et formant un pont électrique ainsi qu'un pont thermique.

11. Dispositif selon la revendication 8, caractérisé en ce que les deux interrupteurs thermiques (2, 4) sont disposés côte à côte et l'élément chauffant (3) est placé entre eux.

12. Dispositif selon la revendication 11, caractérisé en ce que l'élément chauffant (3) est placé entre deux branches (31, 32) planes de pièces d'angle de transmission (28, 29) électriquement conductrices, dont une autre branche (26, 27) coudée touche le fond (8, 9) des interrupteurs thermiques (2, 4).

13. Dispositif selon l'une des revendications 9 à 11, caractérisé en ce que les interrupteurs thermiques (2, 4) sont recouverts sur leur face supérieure par une couche isolante, qui est laissée libre uniquement dans des zones centrales des interrupteurs thermiques (2, 4) avec une ouverture en vue du contact de branchements électriques sur l'autre contact des interrupteurs thermiques (2, 4).
